# FASCICULE DE BREVET EUROPEEN

(11) **EP 2 795 724 B1**
(45) Date de publication et mention de la délivrance du brevet: **06.11.2019**
(21) Numéro de dépôt: 12806483.9
(22) Date de dépôt: 20.12.2012
(51) Int. Cl.: H01Q 1/52, H01Q 21/06, H01Q 15/00

(54) **ANTENNE ÉLÉMENTAIRE ET ANTENNE RÉSEAU MONO OU BIDIMENSIONNELLE CORRESPONDANTE**
BASISANTENNE UND ENTSPRECHENDE EIN-ODER ZWEIDIMENSIONALE GRUPPENANTENNE
BASIC ANTENNA, AND CORRESPONDING ONE- OR TWO-DIMENSIONAL ARRAY ANTENNA

(30) Priorité: 21.12.2011 FR 1162141
(43) Date de publication de la demande: 29.10.2014
(73) Titulaire: Centre National de la Recherche Scientifique (C.N.R.S.), 75016 Paris (FR); Universite de Limoges, 87032 Limoges Cedex 01 (FR)
(72) Inventeur: JECKO, Bernard, F-87570 Rilhac Rancon (FR); HAJJ, Mohammad, 75011 Paris (FR); CHANTALAT, Régis, F-19460 Naves (FR); SALAH TOUBEH, Moustapha, 95130 Franconville (FR)
(74) Mandataire: Lavoix
(86) Numéro de dépôt international: PCT/EP2012/076509
(87) Numéro de publication internationale: WO 2013/092928

(56) Documents cités:
- EP-A2- 1 406 348
- WO-A1-01/37373
- WO-A2-2011/031499
- HAJJ M ET AL: "A novel directivity/beam reconfigurable M-EBG antenna", ANTENNAS AND PROPAGATION SOCIETY INTERNATIONAL SYMPOSIUM (APSURSI), 2010 IEEE, IEEE, PISCATAWAY, NJ, USA, 11 juillet 2010 (2010-07-11), pages 1-4, XP032145900, DOI: 10.1109/APS.2010.5561856 ISBN: 978-1-4244-4967-5
- SERHAL D ET AL: "Multifed Sectoral EBG Antenna for WiMAX Applications", IEEE ANTENNAS AND WIRELESS PROPAGATION LETTERS, IEEE, PISCATAWAY, NJ, US, vol. 8, 1 janvier 2009 (2009-01-01), pages 620-623, XP011330999, ISSN: 1536-1225, DOI: 10.1109/LAWP.2009.2022351
- BIRD T S ET AL: "A Planar Resonator Antenna Based on a Woodpile EBG Material", IEEE TRANSACTIONS ON ANTENNAS AND PROPAGATION, IEEE SERVICE CENTER, PISCATAWAY, NJ, US, vol. 53, no. 1, 1 janvier 2005 (2005-01-01), pages 216-223, XP011124776, ISSN: 0018-926X, DOI: 10.1109/TAP.2004.840531

## Description

La présente invention concerne le domaine des antennes émettrices ou réceptrices en tant qu'éléments rayonnants pouvant atteindre des niveaux de directivité importants à des fréquences de l'ordre du ou de plusieurs GHz.

L'invention concerne également une antenne réseau mono ou bidimensionnelle à formation de faisceaux permanents ou reconfigurables comportant une pluralité d'antennes élémentaires selon l'invention disposées sur une surface.

Des antennes élémentaires de type BIE (Bande Interdite Electromagnétique), ayant chacune une structure conçue sur le principe des matériaux à Bande Interdite Electromagnétique et ayant chacune un diagramme de rayonnement propre à former sur une surface éclairée une tâche proche d'un disque, sont classiquement utilisées en tant qu'éléments rayonnant d'une antenne plus complexe.

La demande de brevet internationale WO 01/37373 décrit plusieurs modes de réalisation de ce type d'antenne élémentaire. Suivant ce document, une antenne élémentaire de type BIE comprend, de façon classique, une sonde capable de transformer de l'énergie électrique en énergie électromagnétique et réciproquement, et un assemblage d'éléments en au moins deux matériaux se différenciant par leur permittivité et/ou leur perméabilité et/ou leur conductivité au sein duquel la sonde est disposée. Cet assemblage comporte classiquement une structure conçue sur le principe des matériaux à Bande Interdite Electromagnétique (BIE). Cette structuration permet d'améliorer la directivité de l'antenne élémentaire, en assurant le rayonnement de l'antenne élémentaire ainsi qu'un filtrage spatial et fréquentiel des ondes électromagnétiques produites ou reçues par l'antenne élémentaire.

Toutefois, lorsqu'elles sont assemblées et juxtaposées dans une antenne réseau, les antennes élémentaires de type BIE présentent un couplage important. Ce fort couplage engendre des interactions néfastes et perturbatrices entre les antennes élémentaires, en raison de la capture et de la redistribution incontrôlée par chaque sonde de l'énergie émise par les sondes voisines. Il en résulte des diagrammes de rayonnement de l'antenne réseau correspondante généralement chahutés et peu directifs. D'autre part les surfaces rayonnantes élémentaires générées par chaque source se superposent et forment une surface non uniforme peu acceptable pour l'agilité.

L'invention a pour objectif de proposer une antenne élémentaire de type BIE à forte directivité capable de générer une surface rayonnante de forme prédéfinie dont le couplage avec une antenne voisine du même type est amélioré, c'est-à-dire une antenne élémentaire qui perturbe peu et est peu perturbée par des antennes élémentaires environnantes de structure identique, et dont la surface rayonnante générée est bien limitée évitant ainsi le chevauchement des surfaces rayonnantes entre elles.

A cet effet, l'invention concerne une antenne élémentaire et une antenne réseau selon les revendications annexées.

Cette enceinte murale crée à la surface supérieure du dispositif une surface rayonnante de forme prédéfinie par son contour alors que les antennes élémentaires BIE classiques sans enceinte murale génèrent des surfaces rayonnantes à géométrie circulaire plus grande que l'ouverture physique.

L'invention sera mieux comprise à la lecture de la description qui va suivre, donnée uniquement à titre d'exemple et faite en se référant aux dessins annexés dans lesquels :
- la figure 1 est une vue en trois dimensions d'un exemple unique de mode de réalisation d'une antenne élémentaire selon l'invention ;
- la figure 2 est un tracé des courbes d'évolution du gain en fonction de la fréquence, respectivement pour une antenne élémentaire de l'état de la technique et pour une antenne élémentaire de la figure 1 ;
- la figure 3 est une vue partielle en trois dimensions d'une antenne réseau selon l'invention comportant des antennes élémentaires décrites à la figure 1 ;
- la figure 4 est un schéma d'ensemble plus complet de l'antenne réseau de la figure 3 selon l'invention ;
- la figure 5A est une vue de dessus de l'antenne réseau des figures 3 et 4 ;
- la figure 5B est une vue de dessus d'une antenne réseau classique de l'état de la technique ;
- la figure 6 est un tracé des courbes d'évolution du gain en fonction de la fréquence, respectivement pour une antenne réseau de l'état de la technique et pour une antenne réseau des figures 3 et 4 ;
- la figure 7A est un diagramme de rayonnement de l'antenne réseau des figures 3 et 4 ;
- la figure 7B est un diagramme de rayonnement d'une antenne réseau de l'état de la technique ; et
- la figure 8 est un tracé des courbes d'évolution du couplage entre deux antennes élémentaires adjacentes en fonction de la fréquence, respectivement pour une antenne réseau de la figure 3 et pour une antenne réseau de l'état de la technique ;
- la figure 9 est une vue partielle en trois dimensions d'une antenne réseau monodimensionnelle selon l'invention comportant des antennes élémentaires selon l'invention et décrites à la figure 1 ;
- la figure 10 est une représentation de la surface rayonnante générée par une antenne élémentaire classique de l'état de la technique ;
- la figure 11 est une représentation de la surface rayonnante générée par une antenne élémentaire selon l'invention ;
- la figure 12A est une vue schématique d'une antenne réseau selon l'invention dans laquelle toutes les antennes élémentaires sont alimentées ;
- la figure 12B est une représentation de la surface rayonnante synthétisée correspondante par l'antenne réseau configurée selon la figure 12A ;
- la figure 13A est une vue schématique d'une antenne réseau selon l'invention dans laquelle seule une colonne d'antennes élémentaires est alimentée ;
- la figure 13B est une représentation de la surface rayonnante synthétisée correspondante par l'antenne réseau configurée selon la figure 13A ;
- la figure 14 est une représentation schématique du principe de fonctionnement de l'antenne réseau selon l'invention ;
- la figure 15 est une représentation schématique d'une antenne réseau selon l'invention configurée pour générer, par la combinaison de surface rayonnantes pixellisées, la surface rayonnante désirée ;
- la figure 16 est une vue schématique d'une antenne réseau bidimensionnelle selon l'invention comprenant une pluralité d'antennes élémentaires selon l'invention couvrant trois surfaces planes distinctes de support.

Suivant la figure 1, une antenne élémentaire 2, destinée à former un élément rayonnant d'une antenne réseau, comprend un réflecteur plan 4 d'ondes électromagnétiques, une sonde 6 capable de transformer de l'énergie électrique en énergie électromagnétique et réciproquement, un assemblage 8 d'éléments en au moins deux matériaux se différenciant par leur permittivité et/ou/leur perméabilité et/ou leur conductivité, et une enceinte murale 10 apte à réfléchir des ondes électromagnétiques à la ou les fréquences de fonctionnement de l'antenne élémentaire 2.

Le réflecteur plan 4 est un plan métallique supportant la sonde 6.

La sonde 6 est une antenne plaque (dénommée en anglais une antenne patch) comportant une plaque métallique 11 de forme carrée, et un substrat diélectrique 12 de forme carrée sur lequel est imprimée la plaque métallique 11 et qui sépare la plaque métallique 11 du réflecteur plan 4.

La longueur d'un côté de la plaque métallique 11 est égale à la moitié de la longueur d'onde λ₀ associée à une fréquence de fonctionnement prédéterminée de l'antenne élémentaire 2 tandis que la longueur notée L d'un côté du substrat diélectrique 12 est sensiblement égale à la longueur d'onde λ₀ associée à la fréquence de fonctionnement de l'antenne élémentaire 2.

L'assemblage 8 comprend une structure 14, configurée sur le principe des matériaux dits à Bande Interdite Electromagnétique (BIE) et présentant une périodicité dans la direction orthogonale au réflecteur plan 4, et une cavité 16 formée ici d'air ou de vide et séparant la structure 14 de la sonde 6.

La structure 14 comporte une alternance de couches planes de deux matériaux, par exemple respectivement de l'alumine et de l'air, se distinguant par leur permittivité et/ou par leur perméabilité et/ou par leur conductivité.

La structure 14 comprend deux bandes 18, 20 de matériaux BIE de même dimensions, formant une croix plane disposée en vis-à-vis de la sonde 6 au travers de la cavité d'air 16 à une hauteur désignée par h du plan réflecteur 4. Chaque bande à une longueur égale à la longueur L du côté du substrat diélectrique 12 et une largeur inférieure à la longueur d'un coté de la plaque métallique 11.

La hauteur h est ici sensiblement égale à la moitié de la longueur d'onde associée à la fréquence de fonctionnement de l'antenne élémentaire 2, c'est-à-dire λ₀/2.

Ici, le rapport de la hauteur h sur l'épaisseur de la structure 14 est supérieur à 5.

L'enceinte murale 10 comporte quatre murs métalliques 21 qui entourent à la fois la sonde 6, la cavité 16, et la structure 14 comprenant les deux bandes 18 et 20. Les quatre murs métalliques 21 délimitent un parallélépipède qui possède d'une part, une extension verticale de hauteur h selon l'axe orthogonal Z au réflecteur plan 2, et d'autre part, une section transversale par rapport à ce même axe Z de forme carrée. Le côté du carré formant la section transversale d'extension XY présente la même longueur L que le coté du carré formant le substrat diélectrique 12.

La cavité 16 constitue un défaut dans la périodicité de la structure 14 et confère ainsi à l'assemblage 8 le comportement d'un matériau BIE à défaut dans lequel la disposition des éléments dans ledit assemblage 8 assure le rayonnement et un filtrage spatial et fréquentiel des ondes électromagnétiques produites ou reçues par la sonde 6.

Le filtrage autorise notamment une ou plusieurs fréquences de fonctionnement de l'antenne élémentaire 2 à l'intérieur d'une bande de fréquences non passante.

L'assemblage 8 permet ainsi à l'antenne élémentaire 2 d'autoriser plusieurs modes fréquentiels de propagation à l'intérieur d'une bande non passante, selon une ou plusieurs directions spatiales autorisées, le filtrage spatial étant lui-même dépendant de la fréquence et de la nature des matériaux que comporte l'assemblage 8.

La présence de l'enceinte murale 10 permet de diminuer sensiblement le couplage entre les sondes 6 de deux antennes élémentaires 2 juxtaposées et en contact l'une de l'autre par leurs murs métalliques 21 mitoyens.

Dans une antenne réseau intégrant comme éléments rayonnants de telles antennes élémentaires 2 juxtaposées, les antennes élémentaires 2 ne se perturbant pas mutuellement, un nombre moins élevé d'antennes élémentaires 2 sera nécessaire pour atteindre la même directivité qu'une antenne réseau utilisant des antennes élémentaires BIE dépourvues d'enceinte murale réfléchissante.

En outre, l'enceinte murale 10 permet à l'antenne élémentaire 2 de générer une tache de rayonnement avec la forme et la répartition en champs appropriées.

Les matériaux constituant l'assemblage 8 sont, de manière préférentielle, des matériaux à faibles pertes, tels que par exemple le plastique, la céramique, la ferrite ou encore le métal.

De manière générale la cavité 16 peut être :
- une modification locale des caractéristiques diélectriques et/ou magnétiques et/ou de conductivité des matériaux utilisés ;
- une modification locale des dimensions d'un ou plusieurs matériaux.

De manière générale, une antenne élémentaire comprend une sonde capable de transformer de l'énergie électrique en énergie électromagnétique et réciproquement, un réflecteur plan d'ondes électromagnétiques supportant la sonde, un assemblage d'éléments en au moins deux matériaux se différenciant par leur permittivité et/ou/leur perméabilité et/ou leur conductivité.

L'assemblage comporte une structure configurée sur le principe des matériaux Bande Interdite Electromagnétique et présentant une périodicité dans la direction orthogonale au réflecteur plan, et une cavité en contact avec le réflecteur plan et la structure.

La sonde est contenue dans le plan du réflecteur en contact avec la cavité ou dans la cavité en contact avec le réflecteur plan, la cavité constituant un défaut dans la périodicité de la structure conférant à l'assemblage le comportement d'un matériau BIE à défaut dans lequel la disposition des éléments dans ledit assemblage assure le rayonnement et un filtrage spatial et fréquentiel des ondes électromagnétiques produites ou reçues par la sonde, lequel filtrage autorise notamment une ou plusieurs fréquences de fonctionnement de l'antenne élémentaire à l'intérieur d'une bande de fréquences non passante.

L'antenne élémentaire comprend une enceinte murale apte à réfléchir les ondes électromagnétiques à la ou les fréquences de fonctionnement, l'enceinte murale étant une extension dans la direction orthogonale au réflecteur plan et entourant à la fois et seulement la sonde, la cavité et la structure, permettant de générer une surface rayonnante élémentaire de forme prédéterminée et imposée par l'enceinte murale.

De manière générale, la sonde de l'antenne élémentaire est comprise dans l'ensemble formé par les antennes à ruban ou plaque, les dipôles, les antennes à polarisation circulaire, les fentes et les antennes fil-plaque coplanaires.

De manière générale, la sonde est contenue dans le plan du réflecteur en contact avec la cavité ou dans la cavité en contact avec le réflecteur plan.

De manière générale, l'enceinte murale présente une section transversale dont le contour interne est circonscrit dans un cercle et dont le rapport de l'aire de la surface contenue dans le cercle sur l'aire de la surface contenue dans le contour interne est compris entre 1 et 5.

De manière préférée, l'enceinte murale présente une section transversale dont le contour externe est un polygone régulier ayant de préférence trois ou quatre côtés.

De manière préférée, l'enceinte murale présente une section transversale dont le contour externe est un premier polygone régulier et dont le contour interne est un deuxième polygone régulier, le deuxième polygone étant homothétique du premier polygone, les premier et deuxième polygones étant concentriques et ayant de préférence trois ou quatre cotés.

Sur la figure 2, des courbes 22, 24 représentent respectivement l'évolution du gain en fonction de la fréquence pour une antenne de type patch classique et pour l'antenne élémentaire de la figure 1.

Le gain étant proportionnel à la directivité, il apparaît de façon évidente sur les courbes 22 et 24 que la directivité de l'antenne élémentaire 2 est nettement améliorée par rapport à la directivité présentée par une antenne à patch classique pour des dimensions comparables.

En effet, suivant la courbe 22, l'antenne élémentaire à patch de l'état de la technique présente un gain maximal de 8 dBi alors que l'antenne élémentaire 2 selon l'invention présente un gain maximal de 11.5 dBi sur la courbe 24.

L'antenne élémentaire 2 selon l'invention possède donc des performances nettement plus élevées, en termes de gain et de directivité, qu'une antenne à patch classique de l'état de la technique.

Sur la figure 3, une antenne réseau tridimensionnelle 26, est composée d'une pluralité 27 d'antennes élémentaires 2 identiques à celles de la figure 1 et disposées sur une surface plane.

Dans ce mode de réalisation particulier, l'antenne réseau tridimensionnelle 26 comporte 5 lignes et 5 colonnes, soit un nombre total d'antennes élémentaires 2 égal à 25.

Les antennes élémentaires 2 de la pluralité 27 sont donc ici des antennes BIE à défaut qui comportent chacune un réflecteur plan 4, une sonde 6 à plaque ou ruban, un assemblage 8 BIE avec une cavité 16, et une enceinte murale 10 composée de quatre murs métalliques 21 entourant à la fois la sonde 6 et l'assemblage 8.

Le mode de réalisation de l'antenne réseau bidimensionnelle 26 n'est en aucun cas limitatif à celui décrit à la figure 3, d'autres modes de réalisation de l'antenne réseau bidimensionnelle 26 pouvant être envisagés en termes de variantes des antennes élémentaires 2, ou encore en termes de nombre d'éléments rayonnants et leur agencement.

De manière générale, les antennes élémentaires 2 de la pluralité 27 composant l'antenne réseau bidimensionnelle 26 sont agencées entre elles pour couvrir de manière compacte d'un seul tenant une ou plusieurs surfaces planes de support, générant ainsi des surfaces rayonnantes pixélisées responsables de plusieurs lobes de rayonnements.

De manière particulière, le nombre total d'antennes élémentaires 2 que comprend l'antenne réseau bidimensionnelle 26 est égal à un nombre de lignes N multiplié par un nombre de colonnes M. Dans l'antenne réseau bidimensionnelle 26, les antennes élémentaires 2 sont agencées entre elles pour couvrir de manière compacte un rectangle d'une surface plane de support de façon à former une matrice rectangulaire de N.M antennes élémentaires à N lignes et M colonnes, dans laquelle les enceintes murales 10 en vis-à-vis de deux antennes élémentaires 2 quelconques voisines sont en contact.

Sur la figure 4, l'antenne réseau bidimensionnelle 26 comporte des moyens de répartition de puissance, désignés globalement par la référence 28, et des moyens d'alimentation de la pluralité 27 d'antennes élémentaires 2, désignés globalement par la référence 30.

De manière générale, les moyens d'alimentation 30 sont reliés en entrée aux moyens de répartition de puissance 28, et reliés en sortie à la pluralité d'antennes élémentaires 2 par des interrupteurs commandables 31, pour alimenter ou éteindre sélectivement chaque antenne élémentaire 2.

Chaque interrupteur commandable 31 est relié à une unique antenne élémentaire 2 différente. Ainsi, dans le mode de réalisation représenté sur les figures 3 et 4, l'antenne réseau bidimensionnelle 26 comprend, en amont de la surface plane d'antennes élémentaires 2, 25 interrupteurs commandables 31, reliés aux 25 antennes élémentaires 2.

L'antenne réseau tridimensionnelle 26 comprend également des moyens de commande des interrupteurs commandables 31, désignés globalement par la référence 32 sur la figure 5.

Ainsi, l'alimentation sélective et commandable des antennes élémentaires 2 permet d'obtenir une antenne réseau bidimensionnelle 26 agile et à formation de faisceaux permanents ou reconfigurables, présentant un diagramme de rayonnement avec un lobe principal formé.

L'utilisation de simples interrupteurs, rendue possible en raison des performances radioélectriques des antennes élémentaires, diminue la complexité des moyens de commande et de programmation d'une configuration de l'antenne réseau.

En variante, les moyens d'alimentation 30 comportent également des moyens de déphasage et/ou des moyens d'amplification.

Ces moyens de déphasage et/ou d'amplification permettent d'obtenir une antenne réseau bidimensionnelle 26 présentant une répartition de phase et d'amplitude optimale.

De plus, ces moyens de déphasage et/ou d'amplification permettent d'améliorer la qualité des diagrammes de rayonnement, lesdits diagrammes de rayonnement présentant des lobes secondaires réduits ainsi qu'un lobe principal affiné.

Ainsi, l'antenne réseau bidimensionnelle selon l'invention présente l'avantage d'être reconfigurable et de posséder un nombre d'éléments limité et donc une structure moins complexe par rapport aux antennes réseau déjà existantes.

Sur les figure 5A et 5B sont fournies respectivement des vues de dessus d'une antenne réseau bidimensionnelle 26 selon l'invention, et d'une antenne réseau bidimensionnelle de l'état de la technique comprenant des antennes élémentaires dépourvues chacune de murs d'enceinte.

Sur ces antennes réseau bidimensionnelles, seules les antennes élémentaires 2 situées sur une ligne centrale sont alimentées. Sur les figures 5A et 5B, ces antennes élémentaires alimentées sont représentées avec une mention « ON ».

Sur la figure 6, des courbes 34 et 36 représentent respectivement l'évolution du gain des antennes réseau bidimensionnelles représentées sur les figures 5A et 5B, en fonction de la fréquence.

La courbe 34 représente le gain de l'antenne réseau bidimensionnelle 26 selon l'invention représentée sur la figure 5A et composée des antennes élémentaires 2 présentant des enceintes murales 10, et la courbe 36 représente le gain de l'antenne réseau tridimensionnelle représentée sur la figure 5B et composée d'antennes élémentaires de l'état de la technique sans enceintes murales.

Le gain étant proportionnel à la directivité, on voit bien sur ces courbes que la directivité est nettement améliorée avec l'antenne réseau bidimensionnelle 26 selon l'invention, par rapport à l'antenne réseau bidimensionnelle de l'état de la technique. En effet, suivant la courbe 36, l'antenne réseau bidimensionnelle de l'état de la technique présente un gain maximal de 17 dBi alors que, suivant la courbe 34 l'antenne réseau bidimensionnelle 26 selon l'invention atteint un gain maximal de 18.8 dBi.

Sur les figures 7A et 7B, on a représenté respectivement les diagrammes de rayonnement d'une antenne réseau bidimensionnelle 26 selon l'invention et d'une antenne réseau bidimensionnelle de l'état de la technique. Sur la figure 7B, on voit bien que le diagramme de rayonnement de l'antenne réseau bidimensionnelle de l'état de la technique est perturbé et présente une pluralité de lobes secondaires. En revanche, le diagramme de rayonnement de l'antenne réseau bidimensionnelle 26 selon l'invention, représenté sur la figure 7A, présente une forte directivité avec des lobes secondaires réduits.

Ainsi, la présence des enceintes murales 10 permet d'améliorer la directivité de l'antenne réseau bidimensionnelle 26.

Sur la figure 8, des courbes 38 et 40 représentent respectivement l'évolution du couplage en fonction de la fréquence, entre deux antennes élémentaires du même type et juxtaposées.

La courbe 38 représente le couplage entre deux antennes élémentaires adjacentes d'une antenne réseau bidimensionnelle de l'état de la technique, et la courbe 40 représente le couplage entre deux antennes élémentaires 2 adjacentes d'une antenne réseau bidimensionnelle 26 selon l'invention.

Sur cette figure 8, on voit bien que l'insertion des enceintes murales 10 diminue sensiblement le couplage entre les antennes élémentaires adjacentes. En effet, suivant la courbe 38, le couplage atteint une valeur maximale sensiblement égale à -8 dB pour l'antenne réseau bidimensionnelle de l'état de la technique, alors que sur la courbe 40, celui-ci prend une valeur maximale sensiblement égale à -20 dB.

On comprend ainsi que l'antenne élémentaire de type BIE selon l'invention permet de générer une tache de rayonnement avec la forme et la répartition en champs appropriées, et présente une forte directivité et un couplage avec une antenne voisine du même type amélioré. En effet, l'antenne élémentaire selon l'invention perturbe peu et est peu perturbée par des antennes élémentaires environnantes.

Par conséquent, dans l'antenne réseau tridimensionnelle selon l'invention, un nombre moins élevé d'antennes élémentaires sera nécessaire pour atteindre un même niveau de directivité qu'une antenne réseau utilisant des antennes élémentaires BIE dépourvues d'enceinte murale réfléchissante. Ainsi, l'antenne réseau tridimensionnelle selon l'invention, qui résulte de l'assemblage et de la juxtaposition d'antennes élémentaires selon l'invention, comprendra un nombre d'éléments limité par rapport aux antennes bidimensionnelles de l'état de la technique et présentera une structure moins complexe et donc moins coûteuse que les antennes réseau bidimensionnelles déjà existantes.

En variante, comme représenté sur la figure 9, l'antenne réseau selon l'invention est monodimensionnelle, c'est-à-dire que l'antenne réseau comprend par exemple une pluralité d'antennes élémentaires alignées suivant une seule direction.

En outre, les antennes élémentaires formant l'antenne réseau selon l'invention sont avantageusement jointives.

Sur les figures 10 et 11, on a représenté respectivement la surface rayonnante générée par une antenne élémentaire classique de l'état de la technique, et la surface rayonnante générée par une antenne élémentaire selon l'invention. On voit bien sur ces figures 10 et 11 que l'enceinte murale crée à la surface de l'antenne élémentaire une surface rayonnante de forme carrée prédéfinie par son contour, contrairement à l'antenne élémentaire classique ne comprenant pas d'enceinte murale et générant de ce fait une surface rayonnante à géométrie circulaire et non prédéfinie.

On voit ainsi par ces figures 10 et 11 que l'antenne élémentaire selon l'invention est capable de générer une surface rayonnante de forme prédéfinie et de forme limitée imposée par l'enceinte murale, évitant ainsi le chevauchement des surfaces rayonnantes entre elles lorsque les antennes élémentaires sont juxtaposées.

Sur les figures 12A et 12B, on a représenté respectivement une antenne réseau selon l'invention dans laquelle toutes les antennes élémentaires sont alimentées, et la surface rayonnante synthétisée correspondante.

Sur les figures 13A et 13B, on a représenté respectivement une antenne réseau selon l'invention dans laquelle seule une colonne d'antennes élémentaires est alimentée, et la surface rayonnante synthétisée correspondante.

On voit ainsi par ces figures que l'antenne réseau selon l'invention est reconfigurable, c'est-à-dire qu'elle permet de disposer d'une agilité sur la formation d'une surface rayonnante par alimentation sélective des antennes élémentaires la composant, et permet ainsi de générer toutes sortes de surfaces rayonnantes pixellisées, par combinaison des surfaces élémentaires générées par chaque antenne élémentaire.

Il est à remarquer que la dénomination « d'antenne réseau » utilisée pour l'invention correspond à et définit classiquement une antenne alimentée par une pluralité de sources connectées à un réseau d'alimentation (« feeding network » en anglais) et ne correspond pas à un réseau d'antennes dont la dénomination en anglais est « antenna array ». Le principe de fonctionnement de l'antenne réseau « à ouverture rayonnante pixélisée » selon l'invention consiste à générer une surface rayonnante de forme quelconque désirée. Cette surface rayonnante crée, par la théorie des ouvertures rayonnantes, les diagrammes de rayonnement permettant d'assurer une couverture donnée sur terre soit par simple transformée de Fourier spatiale, ou soit par une double transformée de Fourier spatiale en utilisant un réflecteur. Ce fonctionnement est illustré sur la Figure 14.

Pour former cette surface rayonnante, dans une première étape celle-ci est pixélisée et dans une deuxième étape l'antenne réseau composée de plusieurs antennes élémentaires est commandée de sorte que chaque antenne élémentaire correspondant à un pixel de la surface rayonnante génère une partie de la surface rayonnante comme représenté sur la Figure 15. Ainsi, une bonne approximation de la surface rayonnante est faite par la combinaison de surfaces élémentaires générées par chaque antenne élémentaire correspondant à un pixel.

Au final, pour disposer d'une agilité sur la formation de la surface rayonnante et pour en générer de toutes sorties, il est très avantageux de disposer d'une antenne réseau composée d'antenne élémentaires (pixels) dont les états ON (alimentés) ou OFF (chargés sur 50 ohms) permettent d'avoir une bonne approximation de la surface rayonnante désirée. La configuration de l'antenne est représentée sur la Figure 15.

En variante, l'antenne réseau comprend d'un seul tenant plusieurs surfaces planes de support distinctes et d'orientations différentes sur chacune desquelles sont disposées un ensemble associé d'antennes élémentaires, générant ainsi des surfaces rayonnantes pixélisées différentes responsables de plusieurs lobes de rayonnements d'orientations différentes.

Dans l'exemple représenté sur la figure 16, l'antenne réseau 42 comprend une pluralité d'antennes élémentaires agencées entre elles pour couvrir de manière compacte d'un seul tenant trois surfaces planes de support 44, 46, 48, Dans l'exemple représenté sur la figure 16, les trois surfaces planes de support 44, 46, 48 définissent chacune une direction normale différente.

## Revendications

1. Antenne élémentaire (2) destinée à former un élément rayonnant d'une antenne réseau comprenant :
- une sonde (6) capable de transformer de l'énergie électrique en énergie électromagnétique et réciproquement ;
- un réflecteur plan (4) d'ondes électromagnétiques supportant la sonde (6) ; et
- un assemblage (8) d'éléments en au moins deux matériaux se différenciant par leur permittivité et/ou/leur perméabilité et/ou leur conductivité, l'assemblage (8) comportant :
- une structure (14) configurée sur le principe des matériaux Bande Interdite Electromagnétique et présentant une périodicité dans la direction orthogonale au réflecteur plan (4) ; et
- une cavité (16) en contact avec le réflecteur plan (4) et la structure (14) ;
la sonde (6) étant contenue dans la cavité (16) en contact avec le réflecteur plan (4), la cavité (16) constituant un défaut dans la périodicité de la structure (14) conférant à l'assemblage (8) le comportement d'un matériau Bande Interdite Electromagnétique à défaut dans lequel la disposition des éléments dans ledit assemblage (8) assure le rayonnement et un filtrage spatial et fréquentiel des ondes électromagnétiques produites ou reçues par la sonde (6), lequel filtrage autorise notamment une ou plusieurs fréquences de fonctionnement de l'antenne élémentaire (2) à l'intérieur d'une bande de fréquences non passante ;
ladite antenne élémentaire (2) étant **caractérisée en ce qu'**elle comprend une enceinte murale (10) apte à réfléchir les ondes électromagnétiques à la ou les fréquences de fonctionnement, ladite enceinte murale (10) étant une extension dans la direction orthogonale au réflecteur plan (4) et entourant à la fois et seulement la sonde (6), la cavité (16) et la structure (14), permettant de générer une surface rayonnante élémentaire de forme prédéterminée et imposée par l'enceinte murale, **en ce que** la sonde (6) est une antenne plaque comportant une plaque métallique (11) de forme carrée, et un substrat diélectrique (12) de forme carrée sur lequel est imprimée la plaque métallique (11) et qui sépare la plaque métallique (11) du réflecteur plan (4), et
**en ce que** la structure (14) comprend deux bandes (18, 20) de matériaux Bande Interdite Electromagnétique de même dimensions, formant une croix plane disposée en vis-à-vis de la sonde (6) au travers de la cavité (16), qui est une cavité d'air, à une hauteur (h) du réflecteur plan (4), chaque bande ayant une longueur égale à la longueur (L) du côté du substrat diélectrique (12) et une largeur inférieure à la longueur d'un côté de la plaque métallique (11).

2. Antenne élémentaire (2) selon la revendication 1, dans laquelle l'enceinte murale (10) présente une section transversale dont le contour interne est circonscrit dans un cercle et dont le rapport de l'aire de la surface contenue dans le cercle sur l'aire de la surface contenue dans le contour interne est compris entre 1 et 5.

3. Antenne élémentaire (2) selon la revendication 1 ou 2, dans laquelle l'enceinte murale (10) présente une section transversale dont le contour externe est un polygone régulier ayant de préférence trois ou quatre côtés.

4. Antenne élémentaire (2) selon l'une quelconque des revendications 1 à 3, dans laquelle l'enceinte murale (10) possède une section transversale dont un contour externe est un premier polygone régulier et dont un contour interne est un deuxième polygone régulier, le deuxième polygone étant homothétique du premier polygone, les premier et deuxième polygones étant concentriques et ayant de préférence trois ou quatre cotés.

5. Antenne élémentaire (2) selon l'une quelconque des revendications 1 à 4, dans laquelle la sonde (6) est comprise dans l'ensemble formé par les antennes à ruban, les dipôles, les antennes à polarisation circulaire, les fentes et les antennes fil-plaque coplanaires.

6. Antenne élémentaire (2) selon l'une quelconque des revendications 1 à 5, dans laquelle la sonde (6) est une antenne à ruban, et l'enceinte murale (10) comporte quatre murs métalliques (21) qui délimitent un parallélépipède ayant une hauteur (h) selon l'axe orthogonal au réflecteur plan (4) et une section transversale par rapport à ce même axe de forme carrée, la hauteur (h), respectivement la longueur (L) d'un côté du carré, étant sensiblement égale à une fois, respectivement la moitié, la/de la longueur d'onde associée à la fréquence de fonctionnement de l'antenne élémentaire (2).

7. Antenne réseau mono ou bidimensionnelle (26), comportant une pluralité d'antennes élémentaires (2) comportant :
- un réflecteur plan (4) d'ondes électromagnétiques,
- un assemblage (8) d'éléments en au moins deux matériaux se différenciant par leur permittivité et/ou/leur perméabilité et/ou leur conductivité, disposé sur le réflecteur plan, l'assemblage (8) comportant :
- une structure (14), à l'écart du réflecteur plan, configurée sur le principe des matériaux Bande Interdite Electromagnétique et présentant une périodicité dans la direction orthogonale au réflecteur plan (4) ; et
- une cavité (16) entre le réflecteur plan (4) et la structure (14) ;
- une sonde (6), logée dans la cavité (16) et supportée par le réflecteur plan, capable de transformer de l'énergie électrique en énergie électromagnétique et réciproquement,
la cavité (16) constituant un défaut dans la périodicité de la structure (14) conférant à l'assemblage (8) le comportement d'un matériau Bande Interdite Electromagnétique à défaut dans lequel la disposition des éléments dans ledit assemblage (8) assure le rayonnement et un filtrage spatial et fréquentiel des ondes électromagnétiques produites ou reçues par la sonde (6),
**caractérisée en ce que** chaque antenne élémentaire (2) comprend une enceinte murale (10) composée de plusieurs murs métalliques (21) ayant une hauteur selon un axe orthogonal au réflecteur plan et une section transversale par rapport à ce même axe dont le contour forme de polygone régulier, entourant à la fois la sonde, la cavité, et la structure, l'enceinte murale étant apte à réfléchir les ondes électromagnétiques à la ou les fréquences de fonctionnement, pour générer une surface rayonnante élémentaire de forme prédéterminée et imposée par le contour de l'enceinte murale **en ce que** la sonde (6) est une antenne plaque comportant une plaque métallique (11) de forme carrée, et un substrat diélectrique (12) de forme carrée sur lequel est imprimée la plaque métallique (11) et qui sépare la plaque métallique (11) du réflecteur plan (4),
**en ce que** la structure (14) comprend deux bandes (18, 20) de matériaux Bande Interdite Electromagnétique de même dimensions, formant une croix plane disposée en vis-à-vis de la sonde (6) au travers de la cavité (16), qui est une cavité d'air, à une hauteur (h) du réflecteur plan (4), chaque bande ayant une longueur égale à la longueur (L) du côté du substrat diélectrique (12) et une largeur inférieure à la longueur d'un côté de la plaque métallique (11),
**en ce que** les antennes élémentaires (2) sont juxtaposées et en contact les unes des autres par des murs métalliques (21) mitoyens de leurs enceintes murales respectives,
et **en ce que** chaque surface rayonnante élémentaire constitue un pixel d'une surface rayonnante de l'antenne.

8. Antenne réseau mono ou bidimensionnelle (26) selon la revendication 7, dans laquelle le nombre total d'antennes élémentaires (2) est égal à un nombre de lignes N multiplié par un nombre de colonnes M, et dans laquelle les antennes élémentaires (2) sont agencées entres elles pour couvrir de manière compacte un rectangle d'une surface plane de support de façon à former une matrice rectangulaire à N lignes et M colonnes, dans laquelle les murs de deux enceintes murales (10) en vis-à-vis de deux antennes élémentaires (2) quelconques voisines sont en contact.

9. Antenne réseau mono ou bidimensionnelle (26) selon l'une quelconque des revendications 7 à 8, comportant en outre :
- des moyens de répartition (28) de puissance ;
- des moyens d'alimentation (30) de la pluralité (27) d'antennes élémentaires (2), lesdits moyens d'alimentation (30) étant reliés en entrée aux moyens de répartition (28) de puissance, et reliés en sortie à ladite pluralité (27) d'antennes élémentaires (2) par des interrupteurs commandables (31) pour alimenter ou éteindre sélectivement chaque antenne élémentaire (2).

10. Antenne réseau mono ou bidimensionnelle (26) selon la revendication 9, dans laquelle les moyens d'alimentation (30) comportent des moyens de déphasage et/ou des moyens d'amplification.

## Patentansprüche

1. Elementantenne (2), die vorgesehen ist, um ein strahlendes Element einer Gruppenantenne zu bilden, aufweisend:
- eine Sonde (6), die in der Lage ist, elektrische Energie in elektromagnetische Energie umzuwandeln und umgekehrt,
- einen ebenen Reflektor (4) von elektromagnetischen Wellen, der die Sonde (6) abstützt, und
- eine Anordnung (8) von Elementen aus mindestens zwei Materialien, die sich durch ihre Permittivität und/ oder ihre Permeabilität und/oder ihre Leitfähigkeit unterscheiden, wobei die Anordnung (8) aufweist:
- eine Struktur (14), die nach dem Prinzip der elektromagnetische-Bandlücke-Materialien konfiguriert ist und eine Periodizität in der zum ebenen Reflektor (4) orthogonalen Richtung aufweist, und
- einen Hohlraum (16), der mit dem ebenen Reflektor (4) und der Struktur (14) in Kontakt ist,
wobei die Sonde (6) in dem Hohlraum (16) in Kontakt mit dem ebenen Reflektor (4) enthalten ist, wobei der Hohlraum (16) einen Defekt in der Periodizität der Struktur (14) darstellt, der der Anordnung (8) das Verhalten eines elektromagnetische-Bandlücke-Materials mit Defekt verleiht, wobei das Anordnen der Elemente in der Anordnung (8) das Strahlen und ein Raum- und Frequenzfiltern der von der Sonde (6) erzeugten oder empfangenen elektromagnetischen Wellen sicherstellt, wobei das Filtern insbesondere eine oder mehrere Betriebsfrequenzen der Elementantenne (2) innerhalb eines Sperrbereich-Frequenzbandes ermöglicht,
wobei die Elementantenne (2) **dadurch gekennzeichnet ist, dass** sie ein Wandgehäuse (10) aufweist, das in der Lage ist, elektromagnetische Wellen mit der oder den Betriebsfrequenz(en) zu reflektieren, wobei das Wandgehäuse (10) eine Verlängerung in der Richtung orthogonal zum ebenen Reflektor (4) ist und gleichzeitig und nur die Sonde (6), den Hohlraum (16) und die Struktur (14) umgibt, wodurch ermöglicht wird, eine elementare Strahlungsfläche mit einer Form zu erzeugen, die vorbestimmt und durch das Wandgehäuse auferlegt ist, dass die Sonde (6) eine Plattenantenne ist, die eine Metallplatte (11) mit quadratischer Form und ein dielektrisches Substrat (12) mit quadratischer Form aufweist, auf das die Metallplatte (11) aufgedruckt ist und das die Metallplatte (11) von dem ebenen Reflektor (4) trennt, und
dass die Struktur (14) zwei Bänder (18, 20) aus elektromagnetische-Bandlücke-Materialien mit gleichen Abmessungen aufweist, die ein flaches Kreuz bilden, das gegenüber der Sonde (6) durch den Hohlraum (16) angeordnet ist, der ein Lufthohlraum ist, auf einer Höhe (h) des ebenen Reflektors (4), wobei jedes Band eine Länge, die gleich der Länge (L) der Seite des dielektrischen Substrats (12) ist, und eine Breite hat, die kleiner als die Länge einer Seite der Metallplatte (11) ist.

2. Elementantenne (2) gemäß Anspruch 1, wobei das Wandgehäuse (10) einen Querschnitt aufweist, dessen Innenumriss in einem Kreis umschrieben ist und dessen Verhältnis des Flächeninhalts der im Kreis enthaltenen Fläche zum Flächeninhalt der im Innenumriss enthaltenen Fläche zwischen 1 und 5 liegt.

3. Elementantenne (2) gemäß Anspruch 1 oder 2, wobei das Wandgehäuse (10) einen Querschnitt aufweist, dessen Außenumriss ein regelmäßiges Polygon ist, das vorzugsweise drei oder vier Seiten hat.

4. Elementantenne (2) gemäß irgendeinem der Ansprüche 1 bis 3, wobei das Wandgehäuse (10) einen Querschnitt aufweist, von dem ein Außenumriss ein erstes regelmäßiges Polygon ist und von dem ein Innenumriss ein zweites regelmäßiges Polygon ist, wobei das zweite Polygon homothetisch zum ersten Polygon ist, wobei das erste und das zweite Polygon konzentrisch sind und vorzugsweise drei oder vier Seiten aufweisen.

5. Elementantenne (2) gemäß irgendeinem der Ansprüche 1 bis 4, wobei die Sonde (6) in der Gesamtheit enthalten ist, die durch die Streifenantennen, die Dipole, die zirkular polarisierten Antennen, die Schlitze und die koplanaren Drahtplattenantennen gebildet wird.

6. Elementantenne (2) gemäß irgendeinem der Ansprüche 1 bis 5, wobei die Sonde (6) eine Streifenantenne ist und das Wandgehäuse (10) vier Metallwände (21) aufweist, die ein Parallelepiped mit einer Höhe (h) entlang der Achse orthogonal zum ebenen Reflektor (4) und einem Querschnitt bezüglich dieser gleichen Achse mit quadratischer Form begrenzen, wobei die Höhe (h) bzw. die Länge (L) einer Seite des Quadrats im Wesentlichen gleich dem Einfachen bzw. der Hälfte der Wellenlänge ist, die der Betriebsfrequenz der Elementantenne (2) zugeordnet ist.

7. Mono- oder zweidimensionale Gruppenantenne (26), aufweisend eine Mehrzahl von Elementantennen (2), aufweisend:
- einen ebenen Reflektor (4) von elektromagnetischen Wellen,
- eine Anordnung (8) von Elementen aus mindestens zwei Materialien, die sich durch ihre Permittivität und/ oder ihre Permeabilität und/oder ihre Leitfähigkeit unterscheiden, die auf dem ebenen Reflektor angeordnet ist, wobei die Anordnung (8) aufweist:
- eine Struktur (14), die im Abstand von dem ebenen Reflektor angeordnet ist, die nach dem Prinzip der elektromagnetische-Bandlücke-Materialien konfiguriert ist und eine Periodizität in der zum ebenen Reflektor (4) orthogonalen Richtung aufweist, und
- einen Hohlraum (16) zwischen dem ebenen Reflektor (4) und der Struktur (14),
- eine Sonde (6), die im Hohlraum (16) untergebracht ist und von dem ebenen Reflektor abgestützt ist, die in der Lage ist, elektrische Energie in elektromagnetische Energie umzuwandeln und umgekehrt,
wobei der Hohlraum (16) einen Defekt in der Periodizität der Struktur (14) darstellt, der der Anordnung (8) das Verhalten eines elektromagnetische-Bandlücke-Materials mit Defekt verleiht, wobei das Anordnen der Elemente in der Anordnung (8) das Strahlen und ein Raum- und Frequenzfiltern der von der Sonde (6) erzeugten oder empfangenen elektromagnetischen Wellen sicherstellt,
**dadurch gekennzeichnet, dass** jede Elementantenne (2) ein Wandgehäuse (10) aufweist, das aus mehreren Metallwänden (21) zusammengesetzt ist, mit einer Höhe entlang einer Achse orthogonal zu dem ebenen Reflektor und einem Querschnitt bezüglich dieser gleichen Achse, dessen Umriss die Form eines regelmäßigen Polygons hat, das gleichzeitig die Sonde, den Hohlraum und die Struktur umgibt, wobei das Wandgehäuse in der Lage ist, die elektromagnetischen Wellen mit der oder den Betriebsfrequenzen zu reflektieren, um eine elementare Strahlungsfläche mit einer Form zu erzeugen, die vorbestimmt ist und durch den Umriss des Wandgehäuses auferlegt wird, dass die Sonde (6) eine Plattenantenne ist, die eine Metallplatte (11) mit quadratischer Form und ein dielektrisches Substrat (12) mit quadratischer Form aufweist, auf das die Metallplatte (11) aufgedruckt ist und das die Metallplatte (11) von dem ebenen Reflektor (4) trennt,
dass die Struktur (14) zwei Bänder (18, 20) aus elektromagnetische-Bandlücke-Materialien mit gleichen Abmessungen aufweist, die ein flaches Kreuz bilden, das gegenüber der Sonde (6) durch den Hohlraum (16) hindurch angeordnet ist, der ein Lufthohlraum ist, mit einer Höhe (h) des ebenen Reflektors (4), wobei jedes Band eine Länge, die gleich der Länge (L) der Seite des dielektrischen Substrats (12) ist, und eine Breite, die kleiner als die Länge einer Seite der Metallplatte (11) ist, hat,
dass die Elementantennen (2) nebeneinander und durch Metallwände (21), die mit ihren jeweiligen Wandgehäusen gemeinsam sind, in Kontakt miteinander sind,
und dass jede elementare Strahlungsfläche ein Pixel einer Strahlungsfläche der Antenne bildet.

8. Mono- oder zweidimensionale Gruppenantenne (26) gemäß Anspruch 7, wobei die Gesamtanzahl an Elementantennen (2) gleich einer Anzahl von Zeilen N multipliziert mit einer Anzahl von Spalten M ist, und wobei die Elementantennen (2) untereinander angeordnet sind, um auf kompakte Weise ein Rechteck einer ebenen Stützfläche zu bedecken, um eine rechteckige Matrix mit N Zeilen und M Spalten auszubilden, wobei die Wände von zwei Wandgehäusen (10) gegenüber von zwei beliebigen benachbarten Elementantennen (2) in Kontakt sind.

9. Mono- oder zweidimensionale Gruppenantenne (26) gemäß irgendeinem der Ansprüche 7 bis 8, ferner aufweisend:
- Mittel zur Leistungsverteilung (28),
- Mittel zum Versorgen (30) der Mehrzahl (27) von Elementantennen (2), wobei die Versorgungsmittel (30) durch steuerbare Schalter (31) am Eingang mit den Mitteln zur Leistungsverteilung (28) verbunden sind und am Ausgang mit der Mehrzahl (27) von Elementantennen (2) verbunden sind, um wahlweise jede Elementantenne (2) zu versorgen oder abzuschalten.

10. Mono- oder zweidimensionale Antenne (26) gemäß Anspruch 9, wobei die Versorgungsmittel (30) Phasenverschiebungsmittel und/oder Verstärkungsmittel aufweisen.

## Claims

1. A basic antenna (2) designed to form a radiating element of an array antenna comprising:
- a probe (6) for converting electricity into electromagnetic energy and vice versa;
- an electromagnetic wave planar reflector (4) bearing the probe (6); and
- an assembly (8) of elements made from at least two materials differing by their permittivity and/or their permeability and/or their conductivity, the assembly (8) including:
- a structure (14) configured based on the principle of Electromagnetic Band Gap materials and having a periodicity in the direction orthogonal to the planar reflector (4); and
- a cavity (16) in contact with the planar reflector (4) and the structure (14);
the probe (6) being contained in the cavity (16) in contact with the planar reflector (4), the cavity (16) constituting a defect in the periodicity of the structure (14) that imparts the assembly (8) with a behavior of an Electromagnetic Band Gap material with a defect in which the positioning of the elements in said assembly (8) ensures the radiation and a spatial and frequency filtering of the electromagnetic waves produced or received by the probe (6), said filtering allowing in particular one or more operating frequencies of the basic antenna (2) inside a frequency band gap;
said basic antenna (2) being **characterized in that** it comprises a wall enclosure (10) capable of reflecting the electromagnetic waves at the operating frequency or frequencies, said wall enclosure (10) being an extension in the direction orthogonal to the planar reflector (4) and surrounding simultaneously and only the probe (6), the cavity (16) and the structure (14), making it possible to generate a basic radiating surface with a shape predetermined and imposed by the wall enclosure, **in that** the probe (6) is a patch antenna including a metal plate (11) of square shape, and a dielectric substrate (12) of square shape on which the metal plate (11) is printed and which separates the metal plate (11) from the planar reflector (4), and
**in that** the structure (14) comprises two strips (18, 20) of Electromagnetic Band Gap materials with same dimensions, forming a planar cross positioned across from the probe (6) through the cavity (16), which is an air cavity, at a height (h) of the planar reflector (4), each strip having a length equal to the length (L) of the side of the dielectric substrate (12) and a width smaller than the length of one side of the metal plate (11).

2. The basic antenna (2) according to claim 1, wherein the wall enclosure (10) has a transverse section whereof the inner contour is fitted in a circle and whereof the ratio of the surface area contained in the circle to the surface area contained in the inner contour is comprised between 1 and 5.

3. The basic antenna (2) according to claim 1 or 2, wherein the wall enclosure (10) has a transverse section whereof the outer contour is a regular polygon preferably having three or four sides.

4. The basic antenna (2) according to any one of claims 1 to 3, wherein the wall enclosure (10) has a transverse section whereof the outer contour is a first regular polygon and whereof the inner contour is a second regular polygon, the second polygon being homothetic with the first polygon, the first and second polygons being concentric and preferably having three or four sides.

5. The basic antenna (2) according to any one of claims 1 to 4, wherein the probe (6) is comprised in the set made up of strip antennas, dipoles, circular polarization antennas, slots and coplanar wire-plate antennas.

6. The basic antenna (2) according to any one of claims 1 to 5, wherein the probe (6) is a strip antenna, and the wall enclosure (10) includes four metal walls (21) that delimit a rhomb having a height (h) along the axis orthogonal to the planar reflector (4) and a transverse section relative to that same axis with a square shape, the height (h), length (L), respectively, of one side of the square being substantially equal to one time, respectively half of, the/the wavelength associated with the operating frequency of the basic antenna (2).

7. A one- or two-dimensional array antenna (26) including a plurality of adjacent basic antennas (2) comprising:
- an electromagnetic wave planar reflector (4),
- an assembly (8) of elements made from at least two materials differing by their permittivity and/or their permeability and/or their conductivity, located on the planar reflector, the assembly (8) including:
- a structure (14) configured based on the principle of Electromagnetic Band Gap materials and having a periodicity in the direction orthogonal to the planar reflector (4); and
- a cavity (16) in contact with the planar reflector (4) and the structure (14);
- a probe (6), located in the cavity (16) and held by the planar reflector, a probe (6) capable of converting electricity into electromagnetic energy and vice versa;
the cavity (16) constituting a defect in the periodicity of the structure (14) that imparts the assembly (8) with a behavior of an Electromagnetic Band Gap material with a defect in which the positioning of the elements in said assembly (8) ensures the radiation and a spatial and frequency filtering of the electromagnetic waves produced or received by the probe (6),
**characterized in that** each basic antenna (2) comprises a wall enclosure (10) made up of a plurality of metal walls (21) having a height along the axis orthogonal to the planar reflector and a transverse section relative to that same axis whose contour is of a regular polygon shape, surrounding simultaneously the probe, the cavity and the structure, the enclosure being capable of reflecting the electromagnetic waves at the operating frequency or frequencies, to generate an elementary a basic radiating surface with a shape predetermined and imposed by the wall enclosure, **in that** the probe (6) is a patch antenna including a metal plate (11) of square shape, and a dielectric substrate (12) of square shape on which the metal plate (11) is printed and which separates the metal plate (11) from the planar reflector (4),
**in that** the structure (14) comprises two strips (18, 20) of Electromagnetic Band Gap materials with same dimensions, forming a planar cross positioned across from the probe (6) through the cavity (16), which is an air cavity, at a height (h) of the planar reflector (4), each strip having a length equal to the length (L) of the side of the dielectric substrate (12) and a width smaller than the length of one side of the metal plate (11),
**in that** the basic antennas (2) are juxtaposed and in contact with one another by their shared metal walls (21) of their respective enclosure,
and **in that** each basic radiating surface forms a pixel of a radiating surface of the antenna.

8. The one- or two-dimensional array antenna (26) according to claim 7, wherein the total number of basic antennas (2) is equal to a number of rows N multiplied by a number of columns M, and wherein the basic antennas (2) are arranged relative to one another to compactly cover a rectangle of a planar support surface so as to form a rectangular matrix of N rows and M columns, wherein the wall enclosures (10) across from any two neighboring basic antennas (2) are in contact.

9. The one- or two-dimensional array antenna (26), according to any one of claims 7 to 8, further including:
- power distributing means (28);
- supply means (30) for the plurality (27) of basic antennas (2), said supply means (30) being connected at their input to the power distributing means (28), and connected at their output to said plurality (27) of basic antennas (2) by switches (31) that can be controlled to selectively power or extinguish each basic antenna (2).

10. The one- or two-dimensional array antenna (26) according to claim 9, wherein the power supply means (30) include phase shifter means and/or amplification means.
